# EUROPÄISCHE PATENTSCHRIFT

(11) **EP 0 157 923 B1**
(45) Veröffentlichungstag und Bekanntmachung des Hinweises auf die Patenterteilung: **03.05.1989**
(21) Anmeldenummer: 84115062.6
(22) Anmeldetag: 10.12.1984
(51) Int. Cl.: A47L 11/03, E01C 19/20

(54) **Gerät zum Aufbringen eines Reinigungspulvers auf einen Teppich**
Apparatus for spreading a cleaning powder on a carpet
Appareil pour répandre une poudre nettoyante sur un tapis

(30) Priorität: 23.02.1984 DE 3406571
(43) Veröffentlichungstag der Anmeldung: 16.10.1985
(73) Patentinhaber: SIEMENS AKTIENGESELLSCHAFT, 80333 München (DE)
(72) Erfinder: Gensler, Horst, D-8741 Stockheim (DE); Kleinhenz, Albert, D-8741 Burgwallbach (DE)

(56) Entgegenhaltungen:
- AU-B- 488 047
- BE-A- 667 160
- DE-A- 1 409 846
- US-A- 4 268 935

## Beschreibung

Zum Reinigen von Teppichböden werden häufig pulverförmige Reinigungsmittel, die auch als Trockenschaum bezeichnet werden, verwendet. Für das Aufbringen des Reinigungspulvers sind verschiedene Geräte bekannt.

So ist durch die US-A-4 268 935 ein auf das Mundstückgehäuse eines Staubsaugers aufsetzbares Gerät bekannt, das trichterförmig ausgebildet ist und am Trichtergrund eine rotierende Walze zum Ausbringen des Reingiungspulvers aufweist. Der Vorratsraum für das Reinigungspulver besteht aus einem Stoffbehälter, so dass durch Klopfen auf diesen Stoffbehälter verklumptes Reinigungspulver gelockert werden kann. Da infolge der Trichterform das Reinigungspulver mit seinem gesamten Gewicht auf die Walze drückt, muss eine speziell ausgebildete Dosiervorrichtung vorgesehen werden, durch die ein gleichmässiges Ausbringen des Reinigungspulvers gewährleistet wird. Hierdurch und auch durch den notwendigen Antrieb für die Walze wird das Gerät insgesamt technisch sehr aufwendig.

Eine aus der DE-A-1 409846 bekannte Streuvorrichtug weist ebenfalls einen trichterförmigen Behälter für das Streugut auf, an dessen Grund eine drehbare Ausbringwalze angeordnet ist. Für die Zerkleinerung von verklumptem Streugut ist eine gesonderte Rührwalze vorgesehen, an der in einer Schraubenlinie Federarme angebracht sind, durch die das Streugut bearbeitet wird. Dabei wird verklumptes Streugut zerkleinert und das Streugut insgeamt zum Auslassschlitz des Gerätes gefördert. Infolge der Trichterform ruht insbesondere bei voll gefülltem Behälter das Streugut mit hohem Gewicht auf der Rührwalze auf, so dass für deren Antrieb ein hoher Kraftaufwand erforderlich ist.

Ein aus der BE-A-667160 bekanntes Gerät zum Auftragen eines Reinigungspulvers hat einen Behälter, an dessen Bodenseite zwei Walzen drehbar angeordnet sind. An der Vorder- und Rückseite des Behälters sind dessen Wände zu den Walzen hin schräg gestellt, so dass jeweils ein schmaler Austragschlitz zwischen dem Rand der betreffenden Behälterwand und Walze gebildet ist. Zwischen den beiden Walzen ist etwa auf der Höhe des Umfanges der beiden Walzen eine Platte derart eingefügt, dass zwischen deren Seitenkanten und den Walzen ebenfalls Austragschlitze gebildet sind. Um ein Verstopfen der Austragschlitze durch verklumptes Reinigungspulver zu verhindern, sind die Walzen mit einer elastischen Auflage versehen. Gelangen im Reinigungspulver enthaltene Klumpen in einen der Austragschlitze, dann wird die elastische Auflage entsprechend zusammengedrückt, so dass der Klumpen durch den Austragschlitz hindurchtreten kann. Dies führt zu einem ungleichmässigen Auftrag des Reinigungspulvers. Ausserdem besteht die Gefahr, dass das in den Behälter eingefüllte Reinigungspulver über den Walzen ein selbsttragendes Gewölbe bildet und dann nicht mehr von den Walzen erfasst wird. Das Reinigungspulver muss dann erst wieder von Hand gelockert werden.

Weiterhin ist durch die AU-B-83 508 eine Maschine zum Auftragen und Einarbeiten von Reinigungspulver in einen Teppich bekannt. Diese Maschine besitzt einen trichterförmigen Aufnahmebehälter für das Reinigungspulver. Im Trichtermund ist eine Walze zum Aufbringen des Reinigungspulvers auf den Teppich drehbar gelagert. Über dieser Walze ist noch eine Wirbelwalze angeordnet, durch die das Reinigungspulver fortwährend aufgewirbelt und somit gelockert wird. Auf diese Weise wird ein durch die Trichterform des Aufnahmebehälters bedingtes, einen gleichmässigen Austrag verhinderndes Aufruhen des Reinigungspulvers auf der Walze verhindert. Das ständige Verwirbeln des Reinigungspulvers erfordert einen hohen Kraftaufwand.

Der Erfindung liegt daher die Aufgabe zugrunde, ein Gerät zu schaffen, mit dem ein Reinigungspulver möglichst gleichmässig auf der Teppichoberfläche verteilt werden kann und eine Verstopfung der Austragsöffnungen durch leicht miteinander verklebende Pulverteile verhindert ist.

Die Lösung der gestellten Aufgabe gelingt nach der Erfindung dadurch, dass der Gerätekasten mit einem schräg nach unten verlaufenden, beim Aufbringen des Reinigungspulvers in Rüttelbewegungen versetztbaren Rüttelboden versehen ist, der im Bereich seines gegenüber der vorderen Begrenzungswand des Gerätekastens freien Endes über die ganze Breite Streuöffnungen aufweist, die von einer in senkrechtem Abstand zum Rüttelboden auf der Innenseite der vorderen Begrenzungswand angeordneten Deckleiste überdeckt sind, zwischen deren freiem Ende und dem Rüttelboden ein Durchtrittsschlitz für das Reinigungspulver besteht.

Infolge der Rüttelbewegungen des schräg angeordneten Rüttelbodens rutscht das Reinigungspulver zu den an der tiefsten Stelle des Rüttelbodens angeordneten Streuöffnungen und fällt durch diese auf den Teppich. Durch den von der über den Streuöffnungen vorgesehenen Deckleiste zum Rüttelboden gebildeten Durchtrittsschlitz wird das Reinigungspulver den Streuöffnungen nur in einer der Schlitzhöhe entsprechenden dünnen Schicht zugeführt und somit ein Verstopfen der Streuöffnungen durch das leicht klumpende Reinigungspulver vermieden.

Dadurch, dass die Deckleiste auf den Rüttelboden zu geneigt angeordnet ist, bleiben keine Reste des Reinigungspulvers auf der Deckleiste liegen. Für die gleichmässige Verteilung des Reinigungspulvers ist es ausserdem förderlich, dass als Streuöffnungen eine Vielzahl von in Reihe angeordneten Löchern vorgesehen ist.

Die Rüttelbewegungen des Rüttelbodens lassen sich auf einfache Weise dadurch erzeugen, dass im Bereich des vorderen Endes an dem Gerätekasten ein durch eine Achse verbundenes Räderpaar angeordnet und auf der sich mit den Rädern drehenden Achse ein Zahnrad angebracht ist, das mit einer am Rüttelboden vorgesehenen Nocke kämmt. Die für die Rüttelbewegungen notwendige bewegliche Verbindung des Rüttelbodens mit dem Gerätekasten wird ohne zusätzliche Montageteile und -arbeiten dadurch erreicht, dass der Rüttelboden an seiner dem freien Ende gegenüberliegenden Seite über ein Filmscharnier mit einem festen Bodenteil oder der Rückwand des Gerätekastens verbunden ist.

Das Aufbringen und Einarbeiten des Reinigungspulvers wird dadurch in einem Arbeitsgang ermöglicht, dass der Gerätekasten den Abmessungen eines eine rotierend oder schwingend angetriebene Bürste enthaltenden Gehäuses eines Einarbeitungsgerätes angepasst und derart auf dieses aufsteckbar ist, dass das Räderpaar des Gerätes weiterhin auf dem Teppich abrollt.

Anhand eines in der Zeichnung dargestellten Ausführungsbeispiels wird der Anmeldungsgegenstand nachfolgend näher beschrieben. Es zeigt
Fig. ein Gerät in Draufsicht,
Fig. 2 ein Gerät im Schnitt entlang der Linie 11-11 in Fig. und
Fig. 3 ein Gerät im Schnitt entlang der Linie III-111 in Fig. 1.

Mit 1 ist ein Gerätekasten bezeichnet, bei dem an der Innenseite seiner vorderen Begrenzungswand eine Deckleiste 3 angeordnet ist. Der Gerätekasten 1 weist einen Rüttelboden 4 auf, der zur vorderen Begrenzungswand 2 schräg nach unten verläuft. Über ein Filmscharnier 5 ist der Rüttelboden 4 mit einem im hinteren Abschnitt des Gerätekastens 1 fest angeordneten Bodenteil 6 verbunden. An den beiden Seiten und an seinem vorderen Ende ist der Rüttelboden 4 durch einen Schlitz 7 von den Seitenwänden 8 und 9 und der vorderen Begrenzungswand 2 getrennt, so dass der Rüttelboden auf- und abbewegt werden kann.

Die Auf- und Abbewegungen (Rüttelbewegungen) werden durch ein Zahnrad 10, welches auf einer von einem Räderpaar 11 angetriebenen Achse 12 angeordnet ist und mit einem am Rüttelboden 4 angeformten Nocken 13 kämmt, bewirkt. Die Achse 12 ist in seitlich am Gerätekasten nach unten gezogenen Wangen 14 gelagert. Durch die Rüttelbewegungen des Rüttelbodens 4 wird das in dem Gerätekasten 1 eingefüllte Reinigungspulver 15 durch einen zwischen dem Rüttelboden und der Deckleiste 3 gebildeten Schlitz 16 zu den an dem freien Ende des Rüttelbodens vorgesehenen Streuöffnungen 17 gefördert. Durch diese Streuöffnungen 17 fällt das Reinigungspulver auf den zu reinigenden Teppich 18.

Die Deckleiste 3 ist mit einer auf den Rüttelboden 4 gerichteten Neigung an der vorderen Begrenzungswand 2 angeordnet. Infolge dieser Neigung bleiben keine Reste des Reinigungspulvers auf der Deckleiste 3 liegen. Durch den Durchtrittsschlitz 16 gelangt das Reinigungspulver nur in einer der Höhe des Durchtrittsschlitzes 16 entsprechenden dünnen Schicht zu den Streuöffnungen 17. In dieser dünnen Schicht besteht nicht die Gefahr des Verklumpens. Wie aus der Draufsicht in Fig. 1 zu erkennen ist, sind als Streuöffnungen 17 eine Vielzahl von in einer Reihe angeordneten Löchern vorgesehen. Durch diese Löcher entsteht ein Siebeffekt, durch den eine Zerkleinerung von eventuell noch vorhandenen Pulverklumpen bewirkt wird.

An dem Gerätekasten 1 kann eine Führungsstange 19 fest angebracht oder ansteckbar sein. Damit kann das Gerät über den Teppich geschoben werden. Über das Räderpaar 11 wird dabei das Zahnrad 10 angetrieben und dadurch, wie bereits beschrieben, der Rüttelboden 4 in Rüttelbewegungen versetzt. Der Gerätekasten 1 kann in seinen Abmessungen jedoch auch dem Gehäuse eines mit einer rotierenden oder schwingenden Bürste ausgerüsteten Einarbeitungsgerätes angepasst werden, so dass der Gerätekasten auf dieses Gehäuse aufsteckbar ist. Die Anordnung des Räderpaares 11 ist dabei so getroffen, dass die Räder im aufgesteckten Zustand des Gerätekastens 1 auf dem Teppich aufliegen und beim Hin- und Herbewegen des Einarbeitungsgerätes auf dem Teppich abrollen. Dadurch wird wiederum der Rüttelboden 4 in Rüttelbewegung versetzt und das Reinigungspulver über die vor dem Gehäuse des Einarbeitungsgerätes liegenden Streuöffnungen 17 auf den Teppich aufgebracht. Durch die Bürste des Einarbeitungsgerätes wird dann das Reinigungspulver sofort in den Teppichflor eingearbeitet. Durch diese Ausgestaltung des Gerätekastens 1 kann das Aufbringen und Einarbeiten des Reinigungspulvers in einem einzigen Arbeitsgang erfolgen.

## Patentansprüche

1. Gerät zum Aufbringen eines Reinigungspulvers auf einen Teppich, das einen zur Aufnahme des Reinigungspulvers dienenden Gerätekasten (1 ) aufweist, dadurch gekennzeichnet, dass der Gerätekasten (1) mit einem schräg nach unten verlaufenden, beim Aufbringen des Reinigungspulvers (15) in Rüttelbewegungen versetzbaren Rüttelbodens (4) versehen ist, der im Bereich seines gegenüber der vorderen Begrenzungswand (2) des Gerätekastens (1 ) freien Endes über die ganze Breite Streuöffnungen (17) aufweist, die von einer in senkrechtem Abstand zum Rüttelboden (4) auf der Innenseite der vorderen Begrenzungswand (2) angeordneten Deckleiste (3) überdeckt sind, zwischen deren freiem Ende und dem Rüttelboden (4) ein Durchtrittsschlitz (16) für das Reinigungspulver (15) besteht.

2. Gerät nach Anspruch 1, dadurch gekennzeichnet, dass die Deckleiste (3) auf den Rüttelboden (4) zu geneigt angeordnet ist.

3. Gerät nach Anspruch 1 oder 2, dadurch gekennzeichnet, dass als Streuöffnungen (17) eine Vielzahl von in Reihe angeordneten Löchern vorgesehen ist.

4. Gerät nach Anspruch 1, 2 oder 3, dadurch gekennzeichnet, dass im Bereich des vorderen Endes an dem Gerätekasten (1) ein durch eine Achse (12) verbundenes Räderpaar (11) angeordnet und auf der sich mit den Rädern (11) drehenden Achse (12) ein Zahnrad (10) angebracht ist, das mit einer am Rüttelboden (4) vorgesehenen Nocke (13) kämmt.

5. Gerät nach einem oder mehreren der vorhergehenden Ansprüche, dadurch gekennzeichnet, dass der Rüttelboden (4) an seiner dem freien Ende gegenüber liegenden Seite über ein Filmscharnier (5) mit einem festen Bodenteil (6) oder der Rückwand des Gerätekastens (1) verbunden ist.

6. Gerät nach einem oder mehreren der vorhergehenden Ansprüche, dadurch gekennzeichnet, dass der Gerätekasten (1 ) den Abmessungen eines eine rotierend oder schwingend angetriebene Bürste enthaltenden Gehäuses eines Einarbeitungsgerätes angepasst und derart auf dieses aufsteckbar ist, dass das Räderpaar (11) des Gerätekastens (1 ) weiterhin auf dem Teppich abrollt.

## Revendications

1. Appareil servant à déposer une poudre nettoyante sur un tapis et comportant un boîtier (1 ) utilisé pour recevoir la poudre nettoyante, caractérisé par le fait que le boîtier (1 ) de l'appareil est équipé d'un fond vibrant (4), qui s'étend uniquement vers le bas et peut être entraîné selon des déplacements de secouage lors du dépôt de la poudre nettoyante (15) et comporte, au voisinage de son extrémité libre située en vis-à-vis de la paroi limite avant (2) du boîtier (1 ) de l'appareil, et sur toute la largeur, des ouvertures d'épandage (17), qui sont recouvertes par une barrette de couverture (3) disposée verticalement à une certaine distance du fond vibrant (4), sur la face intérieure de la paroi limite avant (2), l'extrémité libre de la barrette et le fond vibrant (4) délimitant une fente (16) de passage pour la poudre nettoyante (15).

2. Appareil selon la revendication 1, caractérisé en ce que la barrette de couverture (30) est inclinée en direction du fond vibrant (4).

3. Appareil selon la revendication 1 ou 2, caractérisé en ce qu'il est prévu, comme ouvertures d'épandage (17), une multiplicité de trous disposés suivant une rangée.

4. Appareil suivant la revendication 1, 2 ou 3, caractérisé par le fait qu'un couple (11 ) de roues reliées par un axe (12) est disposé dans la zone de l'extrémité avant sur le boîtier (1 ) de l'appareil et qu'un pignon (10), qui engrène avec une came (13) prévue sur le fond vibrant (4), est monté sur l'axe (12) qui tourne de concert avec les roues (11 ).

5. Appareil suivant une ou plusieurs des revendications précédentes, caractérisé par le fait que le fond vibrant (4) est relié, au niveau de son côté situé en vis-à-vis de l'extrémité libre, par l'intermédiaire d'une charnière en forme de pellicule (5), à une partie fixe (6) du fond ou à la paroi arrière du boîtier (1 ) de l'appareil.

6. Appareil suivant une ou plusieurs des revendications précédentes, caractérisé par le fait que le boîtier (1 ) de l'appareil est adapté aux dimensions d'un boîtier, contenant une brosse entraînée en rotation ou selon un mouvement oscillatoire, d'un appareil de traitement de la poudre et peut être enfiché sur ce dernier de telle sorte que le couple (11 ) de roues du boîtier (1 ) de l'appareil continue à rouler sur le tapis.

## Claims

1. Apparatus for spreading a cleaning powder on a carpet, having a box (1) to hold the cleaning powder, characterised in that the box (1) is provided with a downwardly sloping vibranting floor (4) that can be vibrated to spread the cleaning powder (15) and has spreading openings (17) over its whole width in the region of its free end facing the front boundary wall (2) of the box (1), said openings being covered by a cover strip (3) located on the inside of the front boundary wall (2) and spaced vertically above the vibrating floor (4) so that there is a slit (16) for pas sage of the cleaning powder (15) between the free end of the cover strip and the vibrating floor (4).

2. Apparatus according to claim 1, characterised in that the cover strip (3) is inclined towards the vibrating floor (4).

3. Apparatus according to claim 1 or claim 2, characterised in that the spreading openings (17) comprise a plurality of holes arranged in line.

4. Apparatus according to any one of claims 1, 2 and 3, characterised in that a pair of wheels (11 ) connected by an axle (12) is located on the box (1) in the region of its front end and that a gear wheel (10) is attached to the axle (12) that turns with the wheels (11) and meshes with a cam (13) on the vibrating floor (4).

5. Apparatus according to any one or more of the preceding claims, characterised in that the vibrating floor (4) is connected at the side opposite to the free end by a film hinge (5) to a fixed part (6) of the floor or to the back wall of the box (1 ).

6. Apparatus according to any one or more of the preceding claims, characterised in that the box (1) matches the dimensions of a housing, containing a brush driven to rotate or swing, of a device for working in the powder, and can be attached to this so that the pair of wheels (17) of the box (1) still run on the carpet.
